# DEMANDE DE BREVET EUROPEEN

(11) **EP 0 015 597 A1**
(43) Date de publication de la demande: **17.09.1980**
(21) Numéro de dépôt: 80200117.2
(22) Date de dépôt: 13.02.1980
(51) Int. Cl.: F42B 13/14, F42B 13/48

(54) **Obus explosif préfragmenté**

(30) Priorité: 28.02.1979 BE 57634
(71) Demandeur: FABRIQUE NATIONALE HERSTAL en abrégé FN Société Anonyme, B-4400 Herstal (BE)
(72) Inventeur: Bourlet, Maurice V., B-4000 Liege (BE)
(74) Mandataire: Bockstael, Daniel

(57) **Abrégé**

Obus explosif préfragmenté, du type consistant substantiellement en une tête (2) et un corps (3) renfermant une charge explosive (4), une pluralité de billes (5) étant logée dans un espace annulaire (6), prévu entre une partie au moins de la paroi (7) dudit corps (3) et de ladite charge explosive (4), caractérisé en ce que chacune desdites billes (5) consiste en un noyau réalisé en tungstène ou en carbure de tungstène enrobé d'une mince couche de zirconium.

## Description

La présente invention concerne un obus explosif préfragmenté du type contenant une quantité de billes.

En vue d'augmenter le pouvoir destructif des obus connus, on a déjà proposé de disposer autour d'une partie au moins de la charge explosive d'un obus une quantité de billes, réalisées en un matériau extrêmement dur, tel que par exemple le tungstène ou le carbure de tungstène, dont la dureté est comparable à celle du diamant.

Communément, un tel projectile est dénommé un shrapnel. Lors de l'explosion du shrapnel, les billes sont projetées en toutes directions et confèrent ainsi au projectile un grand pouvoir destructif. L'efficacité d'un shrapnel dépend, outre de sa charge explosive, du nombre de billes qu'il contient et de leur pouvoir de pénétrer dans la cible visée. Pour une même cible, la pénétration des billes dépend substantiellement de leur énergie à l'impact et de leur dureté. L'énergie à l'impact correspond substantiellement à l'énergie cinétique réduite de l'énergie dissipée lors du vol suite à la résistance aérodynamique éprouvée par les billes.

On comprendra qu'en vue d'obtenir une pénétration suffisante dans la cible, le diamètre des billes sera choisi en fonction de la densité de leur matériau constitutif et de la configuration de la charge explosive, en sorte que leur énergie à l'impact soit aussi grande que possible. Il s'ensuit que, pour un degré de pénétration prédéterminée, le diamètre des billes sera choisi au prorata des paramètres énoncés ci-dessus et qu'il doit dès lors répondre à une valeur optimale.

r Le nombre de billes dans le shrapnel est donc relativement limité par les dimensions des billes et, partant, la probabilité de coup au but est elle-même limitée.

L'invention consiste à enrober les billes réalisées en tungstène ou en carbure de tungstène d'une mince couche de zirconium.

Il est à noter qu'on a déjà proposé de réaliser des projectiles uniques à pointe en zirconium, et ce afin d'améliorer leur pouvoir de pénétration dans la cible. On sait en outre que de tels projectiles uniques peuvent avoir en certaines circonstances un effet incendiaire de par la présence dudit zirconium.

Toutefois, cette amélioration du pouvoir pénétrant et cet effet incendiaire sont aléatoires, car tributaires de l'angle d'incidence à l'impact sur l'objectif et des caractéristiques de ce dernier.

Par contre, l'enrobement complet des billes conformes à l'invention, dans un projectile du type envisagé, conserve le pouvoir incendiaire de celles-ci quel que soit l'angle d'impact, pour autant évidemment qu'il y ait pénétration de là cible puisque la partie arrière du projectile, en l'occurrence une bille, reste revêtue de zirconium après pénétration de la cible, ce qui n'est pas le cas pour les projectiles uniques susdits.

Outre ce qui précède, il faut remarquer que, pour un même pouvoir de pénétration, le diamètre des billes selon l'invention peut être considérablement diminué par rapport à celui des billes ordinaires Ainsi, le nombre de billes dans le shrapnel et donc la probalilité de coup au but se voient considérablement augmentés.

De préférence, la couche de zirconium est appliquée sous phase gazeuse.

Afin de mieux faire comprendre l'invention, celle-ci sera décrite plus en détail ci-dessous, tout en se référant à un exemple de réalisation pratique d'un shrapnel tel que représenté dans le dessin annexé.

Le shrapnel 1 se compose substantiellement d'une tête 2, par exemple une fusée de proximité, et d'un corps 3 renfermant la charge explosive 4. Une pluralité de billes 5 est logée dans un espace annulaire 6, prévu entre une partie au moins de la paroi 7 du corps 3 et de la charge 4.

Un tel projectile est bien connu.

En vue d'augmenter la probabilité de coup au but sans pour cela faire de concessions à l'égard du pouvoir de pénétration, la présente invention propose d'enrober, de préférence en phase gazeuse, les billes connues réalisées en tungstène ou en carbure de tungstène, d'une mince couché de zirconium.

Le zirconium confère aux billes 5 non seulement un effet incendiaire lorsqu'elles touchent une cible assez épaisse, mais cet effet reste maintenu, même après pénétration de la cible. En outre, le zirconium améliore considérablement le pouvoir perforant des billes par auto-lubrification.

Ainsi, selon l'invention, le diamètre des billes 5 peut être diminué considérablement par rapport à celui des billes ordinaires tout en maintenant le même pouvoir de pénétration. Par conséquent, un nombre plus élevé de billes 5 peut être logé dans l'espace annulaire 6, ce qui fait que la probabilité de coup au but est considérablement augmentée.

Il va de soi que l'idée inventive ne se voit pas limitée à l'application décrite ci-dessus en tant qu'exemple non-limitatif, mais que d'autres applications peuvent être trouvées sans pour cela sortir du cadre de l'invention.

## Revendications

l.- Obus explosif préfragmenté, du type consistant substantiellement en une tête (2) et un corps (3) renfermant une charge explosive (4), une pluralité de billes (5) étant logée dans un espace annulaire (6), prévu entre une partie au moins de la paroi (7) dudit corps (3) et de ladite charge explosive (4), caractérisé en ce que chacune desdites billes (5) consiste en un noyau réalisé en tungstène ou en carbure de tungstène enrobé d'une mince couche de zirconium.

2.- Obus selon la revendication 1, caractérisé en ce que ladite couche de zirconium est appliquée en phase gazeuse.
